# EUROPÄISCHE PATENTSCHRIFT

(11) **EP 1 495 233 B1**
(45) Veröffentlichungstag und Bekanntmachung des Hinweises auf die Patenterteilung: **14.06.2006**
(21) Anmeldenummer: 03746284.3
(22) Anmeldetag: 04.04.2003
(51) Int. Cl.: F15B 15/10

(54) **FLUIDBET TIGTER KONTRAKTIONSANTRIEB**
FLUID-ACTUATED CONTRACTION DRIVE
SYSTEME DE COMMANDE DE CONTRACTION A ACTIONNEMENT FLUIDIQUE

(30) Priorität: 12.04.2002 DE 20205655 U
(43) Veröffentlichungstag der Anmeldung: 12.01.2005
(73) Patentinhaber: FESTO AG & Co, 73734 Esslingen (DE)
(72) Erfinder: LORENZ, Bernd, 73666 Baltmannsweiler (DE); SCHWARZ, Stefan, 72655 Altdorf (DE)
(74) Vertreter: Abel, Martin
(86) Internationale Anmeldenummer: PCT/EP2003/003511
(87) Internationale Veröffentlichungsnummer: WO 2003/087588

(56) Entgegenhaltungen:
- DE-A- 2 711 699
- DE-A- 2 802 716
- GB-A- 932 111
- JP-A- 48 098 279

## Beschreibung

Die Erfindung betrifft einen fluidbetätigten Kontraktionsantrieb, mit einem Kontraktionsschlauch, der bei Fluidbeaufschlagung eines von ihm begrenzten Beaufschlagungsraumes eine Längenkontraktion erfährt und der an seinen beiden Endbereichen jeweils mit einer den Abgriff der erzeugten Antriebskraft ermöglichenden Kraftabgriffseinheit ausgestattet ist, wobei mindestens ein Endbereich des Kontraktionsschlauches Flachgestalt aufweist und zwischen zwei Haltearmen eines gabelartigen Klemmkopfes der zugeordneten Kraftabgriffseinheit eingespannt ist, wobei die sich gegenüberliegenden Schlauchwandabschnitte mit ihren Innenflächen dicht zusammengepresst sind und wobei Befestigungsmittel vorhanden sind, die an den Haltearmen fixiert sind und formschlüssig in den eingespannten Endbereich des Kontraktionsschlauches eingreifen.

Aus der WO 00/61952 A1 und der EP 0161750 B1 geht jeweils ein fluidbetätigter Kontraktionsantrieb hervor, der einen Kontraktionsschlauch enthält, an dem stirnseitig jeweils eine Kraftabgriffseinheit befestigt ist. Der Kontraktionsschlauch enthält einen gummielastischen Schlauchkörper und eine bezüglich diesem koaxiale Zugfaseranordnung. Wird der vom Kontraktionsschlauch begrenzte Beaufschlagungsraum mit unter einem gewissen Betätigungsdruck stehendem fluidischem Druckmedium gefüllt, erfährt der Kontraktionsschlauch eine radiale Aufweitung in Verbindung mit einer axialen Längenkontraktion. Dadurch werden Zugkräfte auf die Kraftabgriffseinheiten ausgeübt, so dass diese im Sinne einer gegenseitigen Annäherung beaufschlagt werden. Auf diese Weise können externe Strukturen und Bauteile, die an den Kraftabgriffseinheiten fixiert sind, miteinander verspannt und/oder relativ zueinander bewegt werden.

In der GB 932111 A wird ein Kontraktionsantrieb der eingangs genannten Art vorgeschlagen, bei dem zusätzlich zu einer Einspannbefestigung formschlüssige Befestigungsmaßnahmen zwischen dem Klemmkopf und dem zugeordneten Endbereich des Kontraktionsschlauches vorgesehen sind. Die vom Kontraktionsschlauch auf die Kraftabgriffseinheit übertragbaren Zugkräfte sind dadurch besonders hoch. Die Befestigungsmaßnahmen bestehen aus Befestigungsbolzen, die den Kontraktionsschlauch durchsetzen.

Vor allem bei einer Beaufschlagung mit hohem Betriebsdruck ist es problematisch, an den Endbereichen des Kontraktionsschlauches eine sichere Abdichtung und zuverlässige Kraftübertragung zu den Kraftabgriffseinheiten zu gewährleisten.

Es ist daher die Aufgabe der vorliegenden Erfindung, einen fluidbetätigten Kontraktionsantrieb zu schaffen, bei dem derartige Probleme nicht mehr auftreten oder zumindest reduziert sind.

Gelöst wird diese Aufgabe bei einem fluidbetätigten Kontraktionsantrieb der eingangs genannten Art dadurch, dass die Befestigungsmittel zumindest teilweise von zahnartigen Vorsprüngen der beiden Haltearme gebildet sind.

Durch das Einspannen des flachen Endbereiches des Kontraktionsschlauches kann eine auf Kraftschluss basierende sichere Anbindung der Kraftabgriffseinheit an dem Kontraktionsschlauch bewerkstelligt werden. Gleichzeitig erreicht man eine zuverlässige Abdichtung des Kontraktionsschlauches, dessen Innenflächen im Bereich der Einspannstelle unter Abdichtung fest zusammengedrückt werden. Durch die zahnartigen Vorsprünge, die zumindest in den unmittelbar beaufschlagten Schlauchwandabschnitt des Kontraktionsschlauches eingreifen,werden zusätzliche formschlüssige Befestigungsmaßnahmen realisiert.

Vorteilhafte Weiterbildungen der Erfindung gehen aus den Unteransprüchen hervor.

Die Flachgestalt des eingespannten Endbereiches des Kontraktionsschlauches basiert zweckmäßigerweise auf einem Zusammendrücken des vor dem Anbringen der Kraftabgriffseinheit insgesamt hohlzylindrischen Kontraktionsschlauches.

Die Flachgestalt des Schlauchendbereiches hat auch den Vorteil, dass der Verbindungsbereich zwischen dem Kontraktionsschlauch und der Kraftabgriffseinheit insgesamt in sehr flacher, kompakter Bauweise ausgeführt werden kann.

Obgleich es prinzipiell möglich wäre, die beiden Haltearme des Klemmkopfes als eigenständige, fest miteinander verbundene Bauteile auszuführen, erweist es sich als besonders vorteilhaft, eine einstückige Bauform vorzusehen. Die Herstellung und Montage erweist sich dadurch besonders einfach.

Die zahnartigen Vorsprünge können zum Beispiel durch Ausstanzen und Ausbiegen einstückig aus dem Material der Haltearme ausgebildet sein.

Zusätzlich können die Befestigungsmittel mindestens einen an den beiden Haltearmen fixierten und den dazwischenliegenden Endabschnitt des Kontraktionsschlauches durchsetzenden Befestigungsbolzen enthalten, beispielsweise mindestens eine Schraube oder mindestens eine Niete.

Die für das Einspannen des Endabschnittes erforderlichen Klemmkräfte können allein durch eine entsprechende Vorspannung der Haltearme auf Basis deren Materialwahl und/oder Formgebung erzielt werden. Allerdings besteht auch die Möglichkeit, die beiden Haltearme zusätzlich oder alternativ durch Spannmittel gegeneinander vorzuspannen, so dass der dazwischenliegende Endbereich des Kontraktionsschlauches eingespannt wird. Diese Spannmittel können von den zuvor erwähnten Befestigungsmitteln gebildet sein.

Der Kontraktionsschlauch besteht zweckmäßigerweise aus einem Schlauchkörper mit gummielastischen Eigenschaften, in dessen Wandung in koaxialer Anordnung eine Zugfaseranordnung eingebettet ist. Die Zugfaseranordnung kann auch am Außenumfang des Schlauchkörpers sitzen. Die Zugfaseranordnung besteht zweckmäßigerweise aus einer Mehrzahl von überkreuz angeordneten Zugfasern mit hoher Zugfestigkeit und zugleich biegbaren Eigenschaften. Auf Grund der Biegbarkeit wird das Umschlagen des Kontraktionsschlauches am betreffenden Endbereich nicht behindert.

Bei den zusätzlich zur kraftschlüssigen vorhandenen formschlüssigen Befestigungsmaßnahmen , die über in den Kontraktionsschlauch eindringende oder den Kontraktionsschlauch durchsetzende Befestigungsmittel verfügen, ist die Anordnung zweckmäßigerweise so getroffen, dass die Befestigungsmittel in die Zugfaseranordnung des Kontraktionsschlauches eingreifen.

Nachfolgend wird die Erfindung anhand der beiliegenden Zeichnung näher erläutert. In dieser zeigen:
- Fig. 1: in einer schematischen Längsschnittdarstellung eine bevorzugte erste Bauform des erfindungsgemäßen Kontraktionsantriebes ohne Darstellung der vorhandenen zahnartigen Vorsprünge,
- Fig. 2 bis 4: vergrößerte, perspektivische Darstellungen des in Fig. 1 bei II markierten endseitigen Ausschnittes des Kontraktionsantriebes aus verschiedenen Blickwinkeln, wobei die zahnartigen Vorsprünge wiedenum nicht gezeigt sind, und
- Fig. 5 und 6: eine alternative Ausgestaltung des in Fig. 1 markierten Endabschnittes II, wobei die Fig. 5 eine perspektivische Darstellung und die Fig. 6 einen Längsschnitt gemäß Schnittlinie VI-VI aus Fig. 5 zeigt.

Die Zeichnung zeigt einen allgemein mit Bezugsziffer 1 bezeichneten fluidbetätigten Kontraktionsantrieb. Er kann mit Flüssigkeit oder, vorzugsweise, mit einem gasförmigen Medium betrieben werden.

Wesentlicher Bestandteil des Kontraktionsantriebes 1 ist ein als Kontraktionsschlauch 2 bezeichnetes schlauchartiges Membranelement, das sich im Wesentlichen aus einem aus gummielastischem Material bestehenden Schlauchkörper 3 und einer koaxial zu dem Schlauchkörper 3 angeordneten Zugfaseranordnung 4 zusammensetzt. Die Zugfaseranordnung 4 könnte den Schlauchkörper 3 strumpfartig umschließen. Sie ist bevorzugt in die Wandung des Schlauchkörpers eingebettet, so dass sie mit diesem eine schlauchartige Baueinheit darstellt.

An seinen beiden Endbereichen 5, 6 ist der Kontraktionsschlauch 2 fluiddicht verschlossen. Dadurch begrenzt er einen zur Umgebung hin hermetisch abgedichteten, länglichen Beaufschlagungsraum 7.

An jedem Endbereich 5, 6 ist eine Kraf tabgriffseinheit 8 befestigt. Diese ist mit Kraftabgriffsmitteln 12 versehen, an denen zu bewegende oder zu verspannende Strukturen oder Bauteile mittelbar oder unmittelbar befestigt werden können. Bei den Ausführungsbeispielen sind die Kraftabgriffsmittel 12 von einem oder mehreren Löchern gebildet, die beispielsweise eine Schraubbefestigung oder Einhängevorrichtung der erwähnten Komponenten gestatten.

Im deaktivierten usgangszustand, der in Fig. 1 in durchgezogenen Linien gezeigt ist, nehmen die an den beiden Endbereichen 5, 6 angeordneten Kraftabgriffseinheiten 8 einen maximalen Abstand zueinander ein. Der Kontraktionsschlauch 2 besitzt hierbei eine gewisse Ausgangslänge. Der Beaufschlagungsraum 7 ist drucklos.

Zur Aktivierung des Kontraktionsantriebes 1 wird der Beaufschlagungsraum 7 mit unter einem vorbestimmten Betätigungsdruck stehenden fluidischen Druckmedium beaufschlagt. Dieses Druckmedium kann über eine mit dem Beaufschlagungsraum 7 kommunizierende Fluidleitung 13 eingespeist werden. Beim Ausführungsbeispiel erfolgt die Fluideinspeisung durch die Wandung des Schlauchkörpers 3 hindurch, der hierzu mit geeigneten Anschlussmitteln 14 ausgestattet ist. Es wäre jedoch auch möglich, insbesondere bei einem gasbetätigten Kontraktionsantrieb, das Antriebsgas im Innern des Beaufschlagungsraumes 7 durch einen pyrotechnischen Gasgenerator zu erzeugen (nicht dargestellt).

Bei der Aktivierung wird der Beaufschlagungsraum 7 mit einem Innendruck beaufschlagt, so dass der Kontraktionsschlauch 2 radial aufgeweitet wird. Diese radiale Aufweitung geht einher mit einer axialen Verkürzung der Schlauchlänge. Dadurch werden die Kraftabgriffseinheiten 8 zueinander gezogen.

Ursache für dieses Verhalten ist die besondere Struktur des Kontraktionsschlauches 2, insbesondere in Verbindung mit der erwähnten Zugfaseranordnung 4'. Die Zugfaseranordnung 4 verfügt beim Ausführungsbeispiel über eine Vielzahl einzelner oder zu Strängen zusammengefasster Zugfasern 4, die eine Überkreuzkonfiguration einnehmen. In radialer Richtung mit Bezug zur Längsachse 15 des Kontraktionsantriebes 1 betrachtet, bildet die Zugfaseranordnung insbesondere eine gitterartige Struktur. Bei der radialen Aufweitung des Schlauchkörpers 3 verändern sich die Gitterwinkel, so dass durch den Kontraktionsschlauch 2 an den beiden Endbereichen 5, 6 eine Zugkraft hervorgerufen wir'. Diese Zugkraft, deren Richtung durch Pfeile 16 verdeutlicht ist, wird auf die kraftschlüssig und vorzugsweise formschlüssig gekoppelten Kraftabgriffseinheiten 8 übertragen, die sich folglich in der Zugkraftrichtung 16 aneinander annähern. Der auf diese Weise erzielbare aktivierte Zustand ist in Fig. 1 strichpunktiert bei 17 angedeutet.

Der Kontraktionsschlauch 2 könnte auch eine andere, das geschilderte Betriebsverhalten gewährleistende Struktur haben.

Bei der Betätigung werden die an den Kraftabgriffseinheiten 8 fixierten Strukturen und/oder Bauteile relativ zueinander verlagert, so dass sich die gewünschte Aktion einstellt.

Der Kontraktionsschlauch 2 zeichnet sich durch eine besondere Ausgestaltung seiner beiden Endbereiche 5, 6 und der daran jeweils fixierten Kraftabgriffseinheit 8 aus. Diese wird nachfolgend anhand des in Fig. 1 links liegenden Endbereiches 5 näher erläutert, der in Figuren 2 bis 4 vergrößert gezeigt ist. Die Gestaltung am anderen Endbereich 6 ist zweckmäßigerweise identisch. Allerdings besteht auch die Möglichkeit, an den beiden Endbereichen voneinander abweichende Gestaltungen vorzusehen.

Die vorstehenden wie auch die folgenden Ausführungen gelten gleichermaßen für alle in der Zeichnung gezeigten Ausführungsvarianten, sofern nicht im Einzelfall etwas anderes erwähnt wird.

Der Kontraktionsschlauch 2 weist an seinem Endbereich 5 Flachgestalt auf. Diese wird insbesondere dadurch erreicht, dass ein von Hause aus eine hohlzylindrische Gestalt besitzender Kontraktionsschlauch 2 an diesem Endbereich 5 von entgegengesetzten Querseiten her zusammengedrückt wird, so dass sich diametral gegenüberliegende Schlauchwandabschnitte 11a, 11b mit ihren Innenflächen flächig und dicht aneinander anliegen.

Die Kraftabgriffseinheit 8 enthält ein Kraftabgriffsteil 19, dessen dem Kontraktionsschlauch 2 zugewandter vorderer Bereich einen gabelartig gestalteten Klemmkopf 18 bildet. Der Klemmkopf 18 hat zwei vorzugsweise plattenartig gestaltete Haltearme 22, 23, die mit zueinander parallelen Ausdehnungsebenen nebeneinander liegen, wobei sie zwischen sich einen Klemm-Zwischenraum 24 definieren.

Der Kontraktionsschlauch 2 greift mit seinem Flachgestalt aufweisenden Endbereich 5 in den Klemm-Zwischenraum 24 ein und wird von entgegengesetzten Seiten her von den beiden Haltearmen 22, 23 beaufschlagt und fest zusammengedrückt. Auf diese Weise ist der Kontraktionsschlauch 2 an seinem Endbereich 5 kraftschlüssig in dem gabelartigen Klemmkopf 18 eingespannt.

Die Haltearme 22, 23 beaufschlagen jeweils den ihnen zugeordneten Schlauchwandabschnitt 11a bzw. 11b, der folglich Flachgestalt aufweist, wobei die Schlauchwandabschnitte 11a, 11b mit ihren einander zugewandten Innenflächen dicht zusammengepresst werden. Der sich dadurch ergebende Dichtbereich ist in Fig. 3 und 6 bei 25 gekennzeichnet. Somit ist der Beaufschlagungsraum 7 an den Endbereichen 5, 6 des Kontraktionsschlauches 2 zur Umgebung hin abgedichtet.

Die beiden Haltearme 22, 23 sind zweckmäßigerweise einstückig miteinander ausgebildet. Sie gehen in einem Wurzelbereich 26 einstückig ineinander über, an den sich ein vom Kontraktionsschlauch 2 axial wegragender Kraftabgriffsabschnitt 27 anschließt, der mit den Kraftabgriffsmitteln 12 ausgestattet ist. Der Kraftabgriffsabschnitt 27 ist bei allen Ausführungsbeispielen plattenartig flach ausgebildet und enthält ein oder mehrere ihn durchsetzende Löcher, die die Kraftabgriffsmittel 12 bilden.

Bei den Ausführungsbeispielen der Fig. 5 und 6 resultiert die kraftschlüssige Einspannung des Endbereiches 5 allein aus der gegenseitigen Vorspannung der Haltearme 22, 23, auf Grund deren Materialwahl und der Gestaltung des Klemmkopfes 18. Ohne zwischengefügten Endbereich 5 nehmen die Haltearme 22, 23 eine einander angenäherte Ausgangsposition ein. Zum Fixieren des Endbereiches 5 werden sie kurzzeitig durch Kraftaufbringung auseinandergespreizt, so dass der Klemm-Zwischenraum 24 erweitert wird. Nach dem anschließenden Einführen des Endbereiches 5 werden die Haltearme 22, 23 losgelassen, wobei sie auf Grund ihres Bedürfnisses, in die Ausgangsposition zurückzukehren, den Endbereich 5 fest zusammendrücken. Der Klemmkopf 18 verfügt in diesem Zusammenhang zweckmäßigerweise über federelastische Eigenschaften.

Um eine besonders hohe Einspannkraft zu erzielen, können die beiden Haltearme 22, 23 zusätzlich mittels den Klemm-Zwischenraum 24 überbrückender Spannmittel 28 von entgegengesetzten Seiten her gegen den Endbereich 5 des Kontraktionsschlauches 2 vorgespannt sein. Eine derartige Bauform liegt beim Ausführungsbeispiel der Fig. 1 bis 4 vor. Als Spannmittel 28 dienen hier ein oder mehrere Befestigungsbolzen 32, die mit ihren jeweiligen beiden Enden an den Haltearmen 22, 23 fixiert sind und den im Klemm-Zwischenraum 24 angeordneten Endabschnitt 5 des Kontraktionsschlauches 2 durchsetzen. Es handelt sich bei ihnen zweckmäßigerweise um Schrauben oder Nieten, die sich mit ihren Köpfen an der vom Klemm-Zwischenraum 24 abgewandten Außenseite des jeweiligen Haltearmes 22, 23 abstützen und auf diese Weise die gewünschte Klemmkraft oder Spannkraft auf die Haltearme 22, 23 ausüben.

Eine besonders hohe Sicherheit gegen ein Herausrutschen des Kontraktionsschlauches 2 aus dem Klemmkopf 8 wird durch zusätzliche formschlüssige Befestigungsmaßnahmen erreicht. Solche formschlüssigen Befestigungsmaßnahmen resultieren beim Ausführungsbeispiel der Fig. 1 bis 4 unter anderen aus den dort vorgesehenen Befestigungsbolzen 32. Sie durchdringen den Endabschnitt 5, der zuvor entsprechend gelocht wurde. Da auch die Zugfaseranordnung 4 durchsetzt wird, ergibt sich eine besonders sichere Verbindung.

Die Fig. 5 und 6 zeiger die erfindungsgemäßen an den Haltearmen 22, 23 fixierten Befestigungsmittel, die formschlüssig in den eingespannten Endbereich 5 des Kontraktionsschlauches 2 eingreifen. Sie bestehen aus zahnartigen Vorsprüngen 33, die von der dem Klemm-Zwischenraum 24 zugewandten Innenfläche des jeweiligen Haltearmes 22, 23 in den Klemm-Zwischenraum 24 hinein vorstehen. Sie greifen, wie dies aus Fig. 5 gut ersichtlich ist, formschlüssig in den Kontraktionsschlauch 2 hinein. Zweckmäßigerweise ist die Anordnung so getroffen, dass die an einem jeweiligen Haltearm 22, 23 vorgesehenen zahnartigen Vorsprünge 33 lediglich in den unmittelbar beaufschlagten Schlauchwandabschnitt 11a, 11b eintauchen.

Die zahnartigen Vorsprünge 33 können insbesondere von einstückigen Materialbestandteilen der Haltearme 22, 23 gebildet sein und dadurch hergestellt sein, dass sie aus diesem Material ausgestanzt und ausgebogen werden. Die zahnartigen Vorsprünge können beim gegenseitigen Verpressen der beiden Haltearme aus den Haltearmen herausgedrückt werden. Bevorzugt verjüngen sie sich keilförmig, so dass sie zuverlässig in das gummielastische Schlauchkörpermaterial eindringen können.

Bei dem Ausfürhungsbeispiel der Figuren 1 bis 4 sind zahnartige Vorsprünge zusätzlich zu den Befestigungsbolzen 32 vorhanden, die in der Zeichnung jedoch nicht ersichthich sind.

An den Endbereichen 5, 6 kann im Innern des Kontraktionsschlauches 2 im Dichtbereich 25 ergänzend Klebstoff appliziert werden, so dass die Innenflächen besonders innig miteinander verbunden werden.

## Patentansprüche

1. Fluidbetätigter Kontraktionsantrieb, mit einem Kontraktionsschlauch (2), der bei Fluidbeaufschlagung eines von ihm begrenzten Beaufschlagungsraumes (7) eine Längenkontraktion erfährt und der an seinen beiden Endbereichen (5, 6) jeweils mit einer den Abgriff der erzeugten Antriebskraft ermöglichenden Kraftabgriffseinheit (8) ausgestattet ist, wobei mindestens ein Endbereich (5, 6) des Kontraktionsschlauches (2) Flachgestalt aufweist und zwischen zwei Haltearmen (22, 23) eines gabelartigen Klemmkopfes (18) der zugeordneten Kraftabgriffseinheit (8) eingespannt ist, wobei die sich gegenüberliegenden Schlauchwandabschnitte (11a, 11b) mit ihren Innenflächen dicht zusammengepresst sind und wobei Befestigungsmittel (32, 33) vorhanden sind, die an den Haltearmen (22, 23) fixiert sind und formschlüssig in den eingespannten Endbereich (5, 6) des Kontraktionsschlauches (2) eingreifen, **dadurch gekennzeichnet, dass** die Befestigungsmittel zumindest teilweise von zahnartigen Vorsprüngen (33) der Haltearme (22, 23) gebildet sind.

2. Konträktionsantrieb nach Anspruch 1, **dadurch gekennzeichnet, dass** der Kontraktionsschlauch (2) ein hohlzylindrisch konturiertes Gebilde ist, wobei die Flachgestalt seines mindestens einen Endbereiches (5, 6) auf dem Einspannen in dem gabelartigen Klemmkopf (18) beruht.

3. Kontraktionsantrieb nach Anspruch 1 oder 2, **dadurch gekennzeichnet, dass** die beiden Haltearme (22, 23) des Klemmkopfes (18) einstückig miteinander ausgebildet sind.

4. Kontraktionsantrieb nach einem der Ansprüche 1 bis 3, **dadurch gekennzeichnet, dass** die beiden Haltearme (22, 23) plattenartige Gestalt haben.

5. Kontraktionsantrieb nach einem der Ansprüche 1 bis 4, **dadurch gekennzeichnet, dass** die zahnartigen Vorsprünge (33) aus dem Material der Haltearme (22, 23) ausgestanzt und ausgebogen sind.

6. Kontraktionsantrieb nach einem der Ansprüche 1 bis 5, **dadurch gekennzeichnet, dass** die Befestigungsmittel zusätzlich mindestens einen an den beiden Haltearmen (22, 23) fixierten und den dazwischenliegenden Endabschnitt (5, 6) des Kontraktionsschlauches (2) durchsetzenden Befestigungsbolzen (32) enthalten.

7. Kontraktionsantrieb nach Anspruch 6, **dadurch gekennzeichnet, dass** mindestens ein Befestigungsbolzen (32) von einer Schraube oder einer Niete gebildet ist.

8. Kontraktionsantrieb nach einem der Ansprüche 1 bis 7, **dadurch gekennzeichnet, dass** die beiden Haltearme (22, 23) einen Klemm-Zwischenraum (24) begrenzen, in den der Kontraktionsschlauch (2) mit seinem Flachgestalt aufweisenden Endbereich (5, 6) eingreift, wobei die beiden Haltearme (22,23) mittels den Klemm-Zwischenraum (24) überbrückender Spannmittel (28) von entgegengesetzten Seiten her gegen den Endbereich (5) des Kontraktionsschlauches (2) vorgespannt sind.

9. Kontraktionsantrieb nach einem der Ansprüche 1 bis 8, **dadurch gekennzeichnet, dass** der Kontraktionsschlauch (2) einen aus gummielastischem Material bestehenden Schlauchkörper (3) und eine zum Schlauchkörper (3) koaxiale, zweckmäßigerweise in die Wandung des Schlauchkörpers (3) eingebettete Zugfaseranordnung (4) aufweist.

10. Kontraktionsantrieb nach Anspruch 9, **dadurch gekennzeichnet, dass** die Zugfaseranordnung (4) in Überkreuzkonfiguration angeordnete Zugfasern aufweist.

## Claims

1. Fluid-operated contraction drive with a contraction tube (2), which is subjected to a longitudinal contraction if fluid is admitted to a pressurisation chamber (7) bounded by said tube and which is provided in each of its two end sections (5, 6) with a power take-off unit (8) allowing the take-off of the drive power generated, wherein at least one end section (5, 6) of the contraction tube (2) has a flat shape and is clamped between two retaining arms (22, 23) of a forked clamping head (18) of the associated power take-off unit (8), wherein the opposite tube wall sections (11a, 11b) are tightly pressed together with their inner surfaces, and wherein fastening means (32, 33) are provided, which are secured to the retaining arms (22, 23) and positively engage the clamped end section (5, 6) of the contraction tube (2), **characterised in that** the fastening means are at least partially represented by tooth-like projections (33) of the retaining arms (22, 23).

2. Contraction drive according to claim 1, **characterised in that** the contraction tube (2) is a body with a hollow cylindrical contour, the flat shape of its at least one end section (5, 6) being based on clamping in the forked clamping head (18).

3. Contraction drive according to claim 1 or 2, **characterised in that** the two retaining arms (22, 23) of the clamping head (18) are designed in one piece.

4. Contraction drive according to any of claims 1 to 3, **characterised in that** the two retaining arms (22, 23) have a plate-like shape.

5. Contraction drive according to any of claims 1 to 4, **characterised in that** the tooth-like projections (33) are punched and bent from the material of the retaining arms (22, 23).

6. Contraction drive according to any of claims 1 to 5, **characterised in that** the fastening means additionally comprise at least one mounting bolt (32) secured to the two retaining arms (22, 23) and passing through the end section (5, 6) of the contraction tube (2), which is located in between.

7. Contraction drive according to claim 6, **characterised in that** at least one mounting bolt (32) is represented by a screw or rivet.

8. Contraction drive according to any of claims 1 to 7, **characterised in that** the two retaining arms (22, 23) bound a clamping space (24) which the contraction tube (2) engages with its flat-shaped end section (5, 6), the two retaining arms (22, 23) being preloaded from opposite sides towards the end section (5) of the contraction tube (2) by clamping means (28) bridging the clamping space (24).

9. Contraction drive according to any of claims 1 to 8, **characterised in that** the contraction tube (2) comprises a tubular body (3) made of a rubber-elastic material and a tension fibre arrangement (4) coaxial with the tubular body (3) and expediently embedded in the wall of the tubular body (3.

10. Contraction drive according to claim 9, **characterised in that** the tension fibre arrangement (4) comprises tension fibres arranged in a cross-over configuration.

## Revendications

1. Système d'entraînement à contraction actionné par fluide, comportant un tuyau flexible de contraction (2), qui subit une contraction en longueur lorsqu'une chambre de sollicitation (7), qu'il délimite, est sollicitée par un fluide et dont chacune de ses zones d'extrémité (5, 6) est munie d'une unité de prélèvement de force (8) permettant de prélever la force d'entraînement générée, au moins une zone d'extrémité (5, 6) du tuyau flexible de contraction (2) ayant une forme plate et étant serrée entre deux bras de retenue (22, 23) d'une tête de serrage (18) en forme de fourche, les deux tronçons de paroi (11a, 11b) situés face à face du tuyau flexible étant étroitement comprimés l'un contre l'autre par leurs faces intérieures et des moyens de fixation (32, 33) étant prévus, lesquels sont fixés aux bras de retenue (22, 23) et s'engagent par conjugaison de forme dans la zone d'extrémité (5, 6) enserrée du tuyau flexible de contraction (2), **caractérisé en ce que** les moyens de fixation sont formés au moins en partie par des saillies (33) en forme de dents des bras de retenue (22, 23).

2. Système d'entraînement à contraction selon la revendication 1, **caractérisé en ce que** le tuyau flexible de contraction (2) est une structure en forme de cylindre creux, la forme plate d'au moins une de ses zones d'extrémité (5, 6) étant due au serrage dans la tête de serrage (18) en forme de fourche.

3. Système d'entraînement à contraction selon la revendication 1 ou 2, **caractérisé en ce que** les deux bras de retenue (22, 23) de la tête de serrage (18) sont réalisés d'un seul tenant l'un avec l'autre.

4. Système d'entraînement à contraction selon l'une des revendications 1 à 3, **caractérisé en ce que** les deux bras de retenue (22, 23) sont réalisés en forme de plaques.

5. Système d'entraînement à contraction selon l'une des revendications 1 à 4, **caractérisé en ce que** les saillies (33) en forme de dents sont découpées dans le matériau des bras de retenue (22, 23) et sont pliées.

6. Système d'entraînement à contraction selon l'une des revendications 1 à 5, **caractérisé en ce que** les moyens de fixation comprennent, en outre, au moins un boulon de fixation (32) fixé aux deux bras de retenue (22, 23) et traversant de part en part la zone d'extrémité (5, 6) du tuyau flexible de contraction (2), maintenue entre lesdits bras de retenue.

7. Système d'entraînement à contraction selon la revendication 6, **caractérisé en ce qu'**au moins un boulon de fixation (32) est formé par une vis ou un rivet.

8. Système d'entraînement à contraction selon l'une des revendications 1 à 7, **caractérisé en ce que** les deux bras de retenue (22, 23) délimitent un intervalle de serrage (24), dans lequel le tuyau flexible de contraction (2) s'engage par sa zone d'extrémité (5, 6) à forme plate, les deux bras de retenue (22, 23) étant précontraints à partir de côtés opposés contre la zone d'extrémité (5) du tuyau flexible de contraction (2), par l'intermédiaire de moyens de serrage (28) qui passent à travers l'intervalle de serrage (24).

9. Système d'entraînement à contraction selon l'une des revendications 1 à 8, **caractérisé en ce que** le tuyau flexible de contraction (2) comporte un corps tubulaire (3), réalisé dans un matériau élastique, et un système de fibres soumises à traction (4), disposé coaxialement au corps tubulaire (3) et avantageusement noyé dans la paroi du corps tubulaire (3).

10. Système d'entraînement à contraction selon la revendication 9, **caractérisé en ce que** le système de fibres soumises à traction (4) est formé par des fibres soumises à traction agencées selon une configuration croisée.
